# FASCICULE DE BREVET EUROPEEN

(11) **EP 0 473 499 B1**
(45) Date de publication et mention de la délivrance du brevet: **22.06.1994**
(21) Numéro de dépôt: 91402296.7
(22) Date de dépôt: 22.08.1991
(51) Int. Cl.: B22D 41/50, B22D 11/10

(54) **Tube protecteur de jet d'une installation de coulée continue et procédé en comportant application**
Verfahren und Einrichtung für ein Strahlschutzrohr beim Stranggiessen
Method of and installation for a pouring stream protective tube in continuous casting

(30) Priorité: 30.08.1990 FR 9010829
(43) Date de publication de la demande: 04.03.1992
(73) Titulaire: SOLLAC, 92800 Puteaux (FR)
(72) Inventeur: Grand, Jean-Paul, F-13140 Miramas (FR); Juvigny, Daniel, F-13330 Pelissanne (FR); Vinuesa, André, F-13370 Mallemort (FR); Tortosa, Serge, F-13500 Martigues (FR)
(74) Mandataire: Moncheny, Michel

(56) Documents cités:
- EP-A- 0 211 476
- EP-A- 0 264 809
- US-A- 3 845 943

## Description

La présente invention concerne un tube protecteur de jet situé entre la poche de coulée et le distributeur de métal liquide d'une installation de coulée continue et un procédé de coulée continue mettant en oeuvre un tel tube.

Dans les installations de coulée continue, l'écoulement du métal liquide entre la poche de coulée et le distributeur s'effectue par passage dans un tube protecteur de jet. Ce tube, fixé à l'extrémité du trou de coulée de la poche, est plongé dans le distributeur afin de guider le jet, d'éviter la renitruration de l'acier et son oxydation du fait de son contact avec l'air, et d'éviter l'entrainement des crasses et du laitier présent à la surface du métal liquide contenu dans le distributeur soit vers le fond, du fait de l'émulsion engendrée par la chute du métal de la poche de coulée vers le distributeur, soit vers l'extérieur du distributeur du fait des éclaboussures éventuelles dues à ladite chute.

Le problème posé est le suivant :
- soit la partie inférieure du tube protecteur de jet est immergée dans le métal liquide contenu dans le distributeur avant l'ouverture du trou de coulée de la poche. Dans ce cas, lors de l'ouverture dudit trou de coulée, le métal liquide de la poche descend dans le tube en comprimant l'air qui s'y trouvait emprisonné.

Dès que la pression exercée sur l'air par le métal qui descend dans le tube atteint un niveau suffisant, l'air s'échappe violemment à l'intérieur du distributeur créant une véritable mini explosion.

Cette mini explosion entraîne d'une part une oxydation du bain contenu dans le distributeur et d'autre part des éclaboussures de métal liquide ce qui représente un réel danger pour le personnel, voire même dans certains cas le désaccouplement du tube et du trou de coulée ou la rupture du tube protecteur de jet du fait de l'onde de choc importante qui est engendrée, auquel cas il convient de refermer le trou de coulée de la poche et de stopper toute l'installation pour remplacer ledit tube.
- soit le trou de coulée de la poche est ouvert alors que l'extrémité du tube protecteur de jet n'est pas en contact avec le métal liquide contenu dans le distributeur, ledit tube étant descendu dans le distributeur dans un second temps après que le métal soit arrivé à son extrémité inférieure.

Dans ce cas, l'air contenu dans le tube s'échappe au dessus du bain du distributeur et ce n'est que lorsque le métal liquide de la poche apparaît que le tube est plongé dans le bain du distributeur. Cette solution présente toutefois un inconvénient du fait de la densité élevée du métal liquide et de la hauteur importante, près de 2 m, entre la poche de coulée et le distributeur. Le métal liquide du tube arrive en contact avec le bain du distributeur avec une énergie cinétique élevée et l'impact de la chute provoque également des éclaboussures nombreuses et un brassage mécanique du bain, entraînant vers le fond des crasses et du laitier présents à la surface dudit bain.

De plus, une partie du jet n'est pas protégée et est en contact avec l'air ambiant ce qui entraîne une oxydation du métal liquide dans cette partie non protégée.

L'invention a pour objet un tube protecteur de jet d'une installation de coulée continue permettant de remédier à ces inconvénients ainsi qu'un procédé de coulée continue mettant en oeuvre un tel tube.

Elle concerne plus particulièrement un tube protecteur de jet d'une installation de coulée continue, caractérisé notamment en ce que l'extrémité inférieure de ce tube est munie d'au moins une ouïe ou lumière d'échappement de l'air.

Elle a également pour objet un procédé de coulée mettant en oeuvre un tel tube et caractérisé en ce que :
- on amène la poche de coulée au-dessus du distributeur et l'on descend cette poche jusqu'à ce qu'une portion inférieure du tube située au-dessous de l'ouïe la plus basse, soit immergée dans le métal contenu dans le distributeur;
- on ouvre le trou de coulée, le métal liquide descend dans le tube et l'air contenu dans le tube, poussé par le métal, s'évacue au-dessus du distributeur par les ouïes, pendant que le tube protecteur de jet continue à être descendu dans le distributeur jusqu'à ce que les ouïes soient complètement immergées dans le bain du distributeur;
- on arrête la descente du tube dès que les ouïes sont complètement immergées dans le bain du distributeur, et l'on poursuit la coulée de toute la poche dans ces conditions.

L'invention va être décrite plus en détail ci-dessous en se référant aux dessins annexés, donnés uniquement à titre d'exemple, et dans lesquels :
- la Fig. 1 est une vue schématique d'une installation de coulée continue;
- la Fig. 2 est une vue en coupe longitudinale d'un tube protecteur de jet selon l'invention;
- la Fig. 3 est une vue en coupe longitudinale d'un autre mode de réalisation de tube protecteur de jet selon l'invention;
- la Fig. 4 est une vue illustrant la position du tube avant ouverture du trou de coulée de la poche;
- la Fig. 5 est une vue du tube pendant la coulée.

Une installation de coulée continue est composée d'une poche de coulée 1 au-dessus d'un distributeur ou répartiteur 2. Entre la poche de coulée 1 et le distributeur 2, le métal est guidé par un tube protecteur de jet 3.

La poche de coulée 1, de type connu, est munie dans son fond d'un trou de coulée 4, d'axe vertical x-x, circulaire et disposé en son milieu dans l'exemple de réalisation représenté.

Le distributeur 2, situé sous la poche de coulée, est rempli d'un bain de métal liquide 8 et est muni dans son fond d'un trou relié de manière connue à une ligne de coulée continue 5.

Le tube protecteur de jet 3 est un tube vertical de longueur L, d'axe x-x confondu avec l'axe du trou de coulée 4 de la poche 1.

Son extrémité supérieure est munie d'un dispositif 6 permettant sa fixation de manière étanche sur la face inférieure du fond de la poche de coulée 1 mettant ainsi le trou de coulée 4 en regard du tube.

Dans l'exemple de réalisation représenté, le dispositif 6 est une platine d'appui.

Le tube 3 présente, dans sa partie inférieure opposée à l'extrémité munie du dispositif 6 au moins une lumière ou ouïe 7, de hauteur h.

Dans l'exemple de réalisation représenté Fig. 2, le tube présente deux ouïes de forme rectangulaire disposées en vis-à-vis dans une même section transversale du tube.

Dans l'exemple de réalisation représenté Fig. 3, le tube présente quatre ouïes de forme circulaire réparties autour de l'axe x-x et situées dans une même section transversale du tube 3.

Il est bien évident que le tube peut présenter des ouïes de formes géométriques différentes de celles représentées aux Fig. 2 et 3, et disposées différemment, par exemple quatre ouïes de forme triangulaire réparties sur le pourtour du tube et situées dans des sections différentes ou à des niveaux différents.

La distance d entre l'extrémité supérieure de l'ouïe, la plus haute lorsque le tube présente plusieurs ouïes disposées sur des sections différentes, et l'extrémité inférieure du tube protecteur de jet 3, est au maximum égale à la hauteur ferrostatique au débordement du distributeur utilisé, c'est-à-dire sensiblement la hauteur du distributeur.

Le procédé de coulée continue dans une installation munie d'un tube protecteur de jet tel que décrit ci-dessus se déroule de la manière suivante :
- la poche 1 est amenée au-dessus du distributeur 2 jusqu'à ce que la portion a du tube, de hauteur H inférieure à d-h, soit immergée dans le métal contenu dans le distributeur (Fig. 4), soit environ quelques centimètres à partir de l'extrémité inférieure du tube. Les ouïes se trouvent alors au-dessus de la surface du bain 8 contenu dans le distributeur.
- le trou de coulée 4 de la poche 1 est ouvert et le métal liquida descend dans le tube 3. L'air contenu dans le tube, poussé par le métal, s'évacue au-dessus du distributeur par les ouïes 7.

Pendant la descente du métal, le tube protecteur de jet continue à être descendu dans le distributeur à une vitesse V jusqu'à ce que les ouïes 7 soient complètement immergées dans le bain du distributeur (Fig. 5).

La vitesse V de descente du tube est fonction de la hauteur du tube, de sa section et de la masse volumique du métal que l'on coule. Elle est choisie de telle sorte que, lorsque la première goutte de métal arrive au niveau des ouïes, ces dernières soient sur le point d'être complètement immergées dans le bain du distributeur.
- dès que les ouïes 7 sont totalement immergées dans le bain du distributeur, la descente du tube s'arrête et la coulée de toute la poche s'effectue dans ces conditions.

Ainsi l'air contenu dans le tube ne se comprime pas du fait de la poussée du métal et s'échappe par les ouïes 7.

Lorsque le métal arrive à l'extrémité du tube, celle-ci étant déjà plongée dans le distributeur, aucune éclaboussure ni aucun phénomène de brassage du bain ne se produit.

Tout le jet est protégé à toutes les phases du processus ce qui évite les phénomènes d'oxydation du métal au niveau du jet.

L'objectif recherché est donc atteint de façon efficace et par des moyens particulièrement simples et peu onéreux.

## Revendications

1. Tube protecteur de jet (3) situé entre la poche de coulée (1) et le distributeur de métal liquide (2) d'une installation de coulée continue, caractérisé en ce que l'extrémité inférieure du tube (3) est munie d'au moins une lumière ou ouïe (7).

2. Tube protecteur de jet selon la revendication 1, caractérisé en ce que la distance d entre l'extrémité supérieure de l'ouïe (7) et l'extrémité inférieure du tube protecteur du jet (3) est au maximum égale à la hauteur ferrostatique au débordement du distributeur (2).

3. Tube protecteur de jet selon la revendication 1, caractérisé en ce que l'ouïe (7) est rectangulaire.

4. Tube protecteur de jet selon la revendication 1, caractérisé en ce que l'ouïe (7) est de forme circulaire.

5. Tube protecteur de jet selon la revendication 1, caractérisé en ce qu'il comporte au moins deux ouïes (7) régulièrement réparties et disposées dans une même section du tube.

6. Procédé de coulée continue mettant en oeuvre un tube protecteur de jet selon l'une quelconque des revendications 1 à 5, caractérisé en ce que :
- on amène la poche de coulée (1) au-dessus du distributeur (2) et l'on descend cette poche jusqu'à ce qu'une portion inférieure (a) du tube, située au-dessous de l'ouïe (7) la plus basse, soit immergée dans le métal contenu dans le distributeur.
- on ouvre le trou de coulée (4), le métal liquide descend dans le tube et l'air contenu dans le tube, poussé par le métal, s'évacue au-dessus du distributeur par les ouïes (7), pendant que le tube protecteur de jet continue à être descendu dans le distributeur jusqu'à ce que les ouïes (7) soient complètement immergées dans le bain du distributeur;
- on arrête la descente du tube dès que les ouïes (7) sont complètement immergées dans le bain du distributeur et l'on poursuit la coulée de toute la poche dans ces conditions.

7. Procédé selon la revendication 6 caractérisé en ce que la vitesse (V) de descente du tube (3) dans le distributeur est choisie de telle sorte que lorsque le métal arrive au niveau des ouïes (7), ces dernières soient sur le point d'être complètement immergées dans le bain du distributeur.

## Patentansprüche

1. Strahlschutzrohr (3), welches zwischen der Gießpfanne (1) und dem Zuteiler (2) für das flüssige Metall einer Stanggießeinrichtung liegt, dadurch gekennzeichnet, daß das untere Ende des Rohres (3) mit wenigstens einer Durchtrittsöffnung (7) versehen.

2. Strahlschutzrohr nach Anspruch 1, dadurch gekennzeichnet, daß der Abstand d zwischen dem oberen Ende der Öffnung (7) und dem unteren Ende des Strahlschutzrohres (3) höchstens gleich der ferrostatischen Höhe am überlauf des Zuteilers (2) ist.

3. Strahlschutzrohr nach Anspruch 1, dadurch gekennzeichnet, daß die Öffnung (7) rechteckig ist

4. Strahlschutzrohr nach Anspruch 1, dadurch gekennzeichnet, daß die Öffnung (7) kreisförmig ist.

5. Strahlschutzrohr nach Anspruch 1, dadurch gekennzeichnet, daß es wenigstens zwei regelmäßig verteilte und im gleichen Querschnitt des Rohres angeordnete Öffnungen (7) aufweist.

6. Stanggießverfahren, welches ein Strahlschutzrohr nach irgendeinem der Ansprüche 1 bis 5 einsetzt, dadurch gekennzeichnent, daß
die Gießpfanne (1) über den Verteiler (2) geführt und diese Gießpfanne abgesenkt wird, bis ein unterer Abschnitt (a) des Rohres, der unter der tiefsten Öffnung (7) liegt, in das im Zuteiler enthaltene Metall eintaucht,
das Gießloch (4) geöffnet wird, das flüssige Metall im Rohr herabsteigt und die durch das Metall geschobene, im Rohr enthaldene Luft über dem Zuteiler durch die Öffnungen (7) entweicht, während das Strahlschutzrohr weiterhin in den Zuteiler abgesenkt wird, bis die Öffnungen (7) vollständig in die Schmelze des Zuteilers eingetaucht sind,
das Absenken des Rohres angehalten wird, sobald die Öffnungen (7) vollständig in die Schmelze des Zuteilers eingetaucht sind, und das Gießen der gesamten Pfanne unter diesen Bedingungen fortgesetzt wird.

7. Verfahren nach Anspruch 6, dadurch gekennzeichnet, daß die Geschwindigkeit (V) des Absenkens des Rohres (3) in den Verteiler so gewählt wird, daß, wenn das Metall auf Höhe der Öffnungen (7) ankommt, sich diese an dem Punkt befinden, wo sie vollständig in die Schmelze des Verteilers eingetaucht sind.

## Claims

1. Stream protection tube (3) located between the casting ladle (1) and the tundish (2) of liquid metal of a continuous casting installation, characterised in that the lower end of the tube (3) in equipped with at least one opening or aperture (7).

2. Stream protection tube according to Claim 1, oharacterised in that the distance d between the upper end of the aperture (7) and the lower end of the stream protection tube (3) is at most equal to the ferrostatic overflow height of the tundish (2).

3. Stream protection tube according to Claim 1, characterised in that the aperture (7) is rectangular.

4. Stream protection tube according to Claim 1, characterised in that the aperture (7) is of circular shape.

5. Stream protection tube according to claim 1, characterised in that it comprises at least two apertures (7) uniformly distributed and disposed in the same section of the tube.

6. Continuous casting process employing a stream protection tube according to any one of Claims 1 to 5, characterised in that:
- the casting ladle (1) is brought above the tundish (2) and this ladle is lowered until a lower portion (a) of the tube, located below the lowest aperture (7), is immersed in the metal contained in the tundish.
- the tap hole (4) is opened, the liquid metal descends into the tube and the air contained in the tube, pushed by the metal, is evacuated above the tundish via the apertures (7), whilst the stream protection tube continues to be lowered into the tundish until the apertures (7) are completely immersed in the bath of the tundish;
- lowering of the tube stopped as soon as the apertures (7) are completely immersed in the bath of the tundish and casting of the entire ladle is continued under these conditions.

7. Process according to Claim 6, characterised in that the descent speed (V) of the tube (3) into the tundish is chosen such that, when the metal arrives at the level of the aperturec (7), the latter are about to be completely immersed in the bath of the tundish.
